# FASCICULE DE BREVET EUROPEEN

(11) **EP 3 970 240 B1**
(45) Date de publication et mention de la délivrance du brevet: **31.01.2024**
(21) Numéro de dépôt: 20723422.0
(22) Date de dépôt: 07.05.2020
(51) Int. Cl.: H01R 13/62, H01R 13/645, H01R 13/631, H01R 24/86, H01R 13/629

(54) **SYSTÈME DE CONNEXION ÉLECTRIQUE TRIPHASÉE**
DREIPHASIGES ELEKTRISCHES VERBINDUNGSSYSTEM
THREE-PHASE ELECTRICAL CONNECTION SYSTEM

(30) Priorité: 15.05.2019 FR 1905071
(43) Date de publication de la demande: 23.03.2022
(73) Titulaire: Gulplug, 38000 Grenoble (FR)
(72) Inventeur: THEVENOT, Benoît, 38000 GRENOBLE (FR)
(74) Mandataire: INNOV-GROUP
(86) Numéro de dépôt international: PCT/EP2020/062784
(87) Numéro de publication internationale: WO 2020/229321

(56) Documents cités:
- WO-A1-2017/001755
- FR-A1- 3 072 216
- JP-A- 2009 205 912
- US-A1- 2011 171 837
- US-A1- 2017 256 899
- US-A1- 2019 009 680

## Description

### Domaine technique de l'invention

La présente invention se rapporte à un système de connexion électrique triphasée, employant des moyens magnétiques pour permettre un couplage mécanique entre deux de ses parties.

### Etat de la technique

De manière connue, un système de connexion électrique triphasée se compose en règle générale d'un socle électrique et d'une fiche destinée à être couplée mécaniquement et électriquement au socle.

Dans une version triphasée, la fiche et le socle comportent chacun trois bornes électriques de phase, une borne de terre et le plus souvent une borne de neutre.

Les trois bornes de phases sont positionnées en triangle et la borne de terre peut être positionnée de manière à former un carré avec les trois autres bornes. La borne de neutre peut être positionnée au centre du carré ainsi formé. Dans une solution classique, l'utilisateur est amené à orienter la fiche par rapport au socle pour permettre la connexion mécanique entre les deux éléments et donc la connexion électrique.

Des solutions de couplage par effet magnétique ont déjà été proposées dans l'état de la technique. Ces solutions assurent une attraction magnétique de la fiche vers le socle pour réaliser un collage mécanique de la fiche contre le socle et ainsi la connexion électrique entre les bornes électriques présentes sur la fiche et les bornes électriques du socle.

Ces solutions magnétiques connues sont adaptées pour des systèmes monophasés et permettent souvent une connexion de la fiche sur le socle, quelle que soit l'orientation de la fiche par rapport à la prise (couplage à 360°). De telles solutions ont notamment été décrites dans les demandes de brevets WO2012/032230A1, EP2667459A1, FR3012263A1 et WO2017/001755A1. Notamment pour des questions d'encombrement, elles ne sont pas adaptables à un système triphasé. Le document FR3072216A1 dévoile également un système de connexion électrique.

D'autres solutions de connexion électrique utilisant l'effet magnétique sont également décrites dans les demandes de brevets FR3072216A1, US2011/171837A1 et US2019/009680A1. Ces solutions ont pour objectif de ne proposer qu'une seule position angulaire de connexion, et intègrent pour cela, des moyens mécaniques de détrompage.

Le but de l'invention est de proposer un système de connexion électrique triphasée qui comporte des moyens magnétiques adaptés pour assurer un couplage mécanique dans plusieurs positions angulaires distinctes de la fiche par rapport au socle, afin de permettre une connexion électrique fiable entre une fiche électrique et un socle, même sans l'intervention d'un utilisateur. La solution de l'invention fonctionnera avantageusement uniquement grâce à des moyens magnétiques, c'est-à-dire en limitant l'emploi d'organe mécanique de détrompage particulier, comme prévu dans l'état de la technique.

### Exposé de l'invention

Ce but est atteint par un système de connexion électrique triphasée comportant un socle, une fiche électrique et un dispositif d'indexation magnétique en deux parties, une première partie fixée au socle et une deuxième partie solidaire de la fiche, la première partie et la deuxième partie du dispositif d'indexation magnétique comportant chacune :
- Une culasse de forme annulaire réalisée en matériau ferromagnétique et comportant un axe de révolution et au moins une face de support (200, 300) de révolution réalisée dans un plan transversal à son axe de révolution, ladite face étant découpée en trois portions annulaires distinctes identiques, chacune d'une plage angulaire de 120°,
- Trois aimants permanents identiques d'un premier jeu, fixés chacun sur une portion annulaire distincte de la culasse,
- Les trois aimants étant espacés les uns des autres d'un premier intervalle angulaire régulier non nul,
- Les aimants présentant tous une même orientation magnétique, parallèle à l'axe de révolution, les aimants permanents de la première partie étant en attraction magnétique avec les aimants permanents de la deuxième partie.

Dans l'état de la technique, les documents ne proposent pas une solution dont l'objectif est de permettre plusieurs positions angulaires distinctes dans un système de connexion électrique. Leur objectif est souvent de vouloir limiter le nombre de positions afin d'assurer la connexion électrique entre les bornes correspondantes du socle et de la fiche. Dans l'invention, tous les aimants sont identiques et dans la même orientation, autorisant les trois positions angulaires de connexion, décalées de 120°.

Selon une particularité, la première partie du dispositif d'indexation magnétique comporte :
- Un deuxième jeu de trois autres aimants permanents identiques, chaque aimant permanent du deuxième jeu étant fixé sur une portion annulaire distincte de la face de support de la culasse,
- Sur la culasse, les trois aimants permanents du deuxième jeu étant intercalés entre deux aimants permanents du premier jeu et espacés par rapport à chacun d'eux d'un même deuxième intervalle angulaire,
- Lesdits aimants permanents du deuxième jeu ayant une orientation magnétique opposée à celle des aimants du premier jeu.

Selon une autre particularité, la deuxième partie du dispositif d'indexation magnétique peut également comporter :
- Un deuxième jeu de trois autres aimants permanents identiques, chaque aimant permanent du deuxième jeu étant fixé sur une portion annulaire distincte de la face de support de la culasse,
- Sur la culasse, les trois aimants permanents du deuxième jeu étant intercalés entre deux aimants permanents du premier jeu et espacés par rapport à eux,
- Lesdits aimants permanents du deuxième jeu ayant une orientation magnétique opposée à celle des aimants du premier jeu.

Selon une particularité, chaque aimant permanent du dispositif a une forme de portion d'anneau.

Selon une réalisation particulière, chaque aimant permanent du premier jeu est formé d'une portion d'anneau s'étendant sur une plage angulaire choisie supérieure ou égale à 40° et strictement inférieure à 120°.

Selon une autre réalisation particulière, caractérisé en ce que chaque aimant permanent du premier jeu est formé d'une portion d'anneau s'étendant sur une plage angulaire choisie comprise entre 55° et 100°.

Selon une autre réalisation particulière, chaque aimant du premier jeu est formé d'une portion d'anneau s'étendant sur une plage angulaire choisie comprise entre 70° et 90°.

Selon une particularité de l'invention, la fiche et le socle comportent des organes de connexion électrique respectifs qui sont agencés respectivement sur la fiche et sur le socle pour se connecter entre eux dans trois positions angulaires distinctes de la fiche par rapport au socle, les trois positions angulaires étant décalées l'une de l'autre de 120°.

Selon une particularité, la fiche comporte trois premières bornes électriques de phase formant entre elles un triangle équilatéral.

Selon une autre particularité, la fiche comporte une borne électrique de terre positionnée au centre dudit triangle.

Selon une autre particularité, la fiche comporte une borne électrique de neutre.

Selon une autre particularité, le socle comporte trois bornes électriques de phase, formant entre elles un triangle équilatéral identique à celui de la fiche et positionnées pour permettre une connexion de la fiche sur le socle suivant trois positions angulaires, décalées chacune de 120°.

Selon une autre particularité, le socle comporte une borne électrique de neutre, dupliquée trois fois et agencée chacune pour permettre une connexion de la fiche sur le socle suivant trois positions angulaires, décalées chacune de 120°.

Selon une autre particularité, la fiche porte au moins une borne électrique de transfert de données et le socle comporte une borne de transfert de données dupliquée trois fois et agencée chacune pour permettre une connexion de la fiche sur le socle suivant trois positions angulaires, décalées chacune de 120°.

### Brève description des figures

D'autres caractéristiques et avantages vont apparaître dans la description détaillée qui suit, en liaison avec les figures listées ci-dessous :
- La figure 1 représente de manière schématique et en vue de côté, le principe de réalisation du système de connexion électrique conforme à l'invention ;
- La figure 2 représente, en vue de face, respectivement le socle et la fiche employés dans le système de l'invention ;
- Les figures 3A et 3B montrent en vue de face les culasses magnétiques des deux parties magnétiques du système de l'invention ;
- Les figures 4A à 4C représentent trois variantes de la première configuration du dispositif d'indexation magnétique employé dans le système de l'invention ;
- Les figures 5A à 5C représentent trois variantes de la deuxième configuration du dispositif d'indexation magnétique employé dans le système de l'invention ;
- Les figures 6A à 6C représentent trois variantes de la troisième configuration du dispositif d'indexation magnétique employé dans le système de l'invention ;
- La figure 7 représente un diagramme illustrant les caractéristiques dimensionnelles du système de l'invention ;

### Description détaillée d'au moins un mode de réalisation

Le système de connexion électrique triphasée de l'invention se compose d'une fiche F électrique destinée à être reliée à un appareil électrique APP et d'un socle S électrique destiné à être relié à une source ALIM d'alimentation électrique, sur lequel vient se connecter électriquement la fiche F. En règle générale, le socle S est fixe et la fiche F est avancée vers le socle pour permettre un branchement.

Le socle S et la fiche F présentent avantageusement un boîtier de forme cylindrique.

Le système de l'invention comporte également un dispositif 1 d'indexation magnétique à deux parties magnétiques 2, 3, dites première partie 2 et deuxième partie 3. La première partie 2 est fixée au socle S et la deuxième partie 3 est solidaire de la fiche F. On verra ci-dessous que l'architecture magnétique du dispositif d'indexation magnétique est de type hexapolaire. Chacune des deux parties est logée dans le boîtier respectif du socle S et de la fiche F.

Dans la solution de l'invention, les deux parties magnétiques sont employées pour assurer au moins un couplage mécanique de la fiche F contre le socle S. La connexion électrique des bornes de la fiche F avec les bornes du socle S peut être réalisée simultanément au couplage mécanique ou dans une phase ultérieure. Autrement dit, la solution de l'invention permet au moins à la fiche de prendre une position mécanique stable par rapport au socle pour que celle-ci puisse venir se brancher électriquement sur le socle, en respectant les conventions de connexion électrique d'un système électrique triphasé.

Le dispositif d'indexation magnétique de l'invention est destiné à permettre de positionner la fiche F par rapport au socle S selon trois positions angulaires distinctes, décalées chacune de 120°.

La solution de connexion électrique est pour sa part adaptée pour assurer une connexion électrique entre les bornes électriques de la fiche F et celles du socle, quelle que soit l'une des trois positions angulaire (l'une des trois positions angulaires) prise par la fiche F par rapport au socle S.

Comme représenté sur la figure 2, pour permettre à la fiche F de pouvoir se positionner selon trois positions distinctes décalées de 120°, certaines bornes électriques présentes sur le socle S sont dupliquées trois fois.

A titre d'exemple, de manière non limitative, côté fiche F, on a ainsi :
- Trois bornes électriques de phase L1, L2, L3, positionnées aux trois sommets d'un triangle équilatéral ;
- Une seule borne électrique de terre PE positionnée au centre dudit triangle ;
- Une seule borne électrique de neutre N ;
- Eventuellement deux bornes de transfert de données PP, CP ;

Et côté socle S, on a ainsi :
- Trois bornes électriques de phase L1', L2', L3' positionnées aux trois sommets d'un triangle équilatéral identique à celui de la fiche F pour permettre la connexion de la fiche F selon trois positions angulaires décalées de 120° ;
- Une seule borne électrique de terre PE' positionnée au centre du triangle formé par les trois bornes de phase ;
- Trois bornes électriques de neutre N1', N2', N3' formant entre elles un deuxième triangle équilatéral et positionnées chacune pour permettre la connexion de la borne de neutre de la fiche, dans chacune des trois orientations angulaires de la fiche F par rapport au socle S ;
- Deux bornes de transfert de données, dupliquées trois fois (CP1', CP2', CP3' et PP1', PP2', PP3') et positionnées de manière adaptée pour permettre la connexion des deux bornes de transfert de données de la fiche F, dans chacune des trois orientations angulaires de la fiche F par rapport au socle S ;

Bien entendu, d'autres configurations pourraient être envisagées. La borne de neutre pourrait être placée au centre et la borne de terre dupliquée côté socle.

Il faut noter que pour éviter de connecter le neutre sur une phase, les bornes de neutre sont avantageusement décalées de manière adaptée par rapport aux bornes de phase pour réaliser un détrompage naturel.

A titre d'exemple, les bornes électriques employées dans la fiche et le socle peuvent être des bornes à pincement ou des contacts plats.

Les deux parties magnétiques 2, 3 du dispositif d'indexation sont destinées à s'attirer l'une vers l'autre par effet magnétique d'attraction, par exemple à travers des boîtiers plastiques.

Les deux parties 2, 3 comportent chacune une culasse 20, 30, préférentiellement réalisée dans un matériau ferromagnétique (ci-après culasse magnétique). Les deux culasses 20, 30 sont avantageusement identiques en forme et en composition (même matériau). Chaque culasse 20, 30 magnétique est réalisée sous la forme d'un anneau, avantageusement à section rectangulaire. L'anneau est donc avantageusement plat et présente ainsi deux faces annulaires transversales opposées autour de son axe de révolution (X). Cet axe de révolution est parallèle à la direction selon laquelle la fiche F est approchée du socle S pour effectuer la connexion. Au moins l'une des deux faces est plane et est destinée à supporter des aimants permanents. Elle est désignée face de support 200, 300 pour chacune des culasses 20, 30. Comme représentée sur les figures 3A et 3B, cette face de support 200, 300 est découpée entre trois portions annulaires (200_1, 200_2, 200_3 et 300_1, 300_2, 300_3) identiques adjacentes s'étendant chacune sur une plage angulaire de 120°, pour occuper toute la circonférence de la culasse. Les trois portions annulaires sont référencées première portion annulaire, deuxième portion annulaire et troisième portion annulaire pour chaque culasse.

A titre d'exemple, la culasse 20, 30 peut présenter une épaisseur comprise entre 2mm et 8mm.

De même, la culasse 20, 30 peut présenter un diamètre interne D1 compris entre 40mm et 120mm et un diamètre externe D2 compris entre 50mm et 140mm.

On peut ensuite distinguer les différentes configurations magnétiques listées ci-dessous. La première configuration est une configuration minimale et les configurations suivantes sont des perfectionnements successifs.

### Première configuration - figures 4A à 4C

Dans cette configuration, chaque culasse 20, 30 porte un premier jeu de trois aimants permanents 201_1, 201_2, 201_3, 301_1, 301_2, 301_3 identiques.

Les aimants associés à la première partie et ceux associés à la deuxième partie sont avantageusement identiques en forme et en composition.

Pour chaque partie magnétique 2, 3, un premier aimant permanent 201_1, 301_1 est fixé sur la première portion annulaire 200_1, 300_1 de la face de support, un deuxième aimant permanent 201_2, 301_2 est fixé sur la deuxième portion annulaire 200_2, 300_2 de la face de support et un troisième aimant permanent 201_3, 301_3 est fixé sur la troisième portion annulaire 200_3, 300_3 de la face de support.

Sur chaque culasse, les aimants permanents sont fixés sur leur face de support pour présenter une orientation magnétique (par convention dans le sens Sud-Nord) parallèle à l'axe de révolution (X) de la culasse. Les aimants permanents de la première partie et ceux de la deuxième partie sont orientés en attraction magnétique. Ils ont ainsi une face polaire en contact avec la face de support. Dans toutes les configurations décrites, la fixation de chaque aimant se fera en appliquant l'une de ses deux faces polaires (selon son orientation magnétique) sur la face de support de la culasse magnétique dont il est solidaire. Sur les figures annexées, par convention, l'orientation magnétique d'un aimant permanent est représentée par une flèche orientée dans le sens Sud-Nord.

Chaque aimant permanent peut être réalisé sous la forme d'une portion d'anneau présentant un rayon de courbure identique à celui de la culasse pour épouser la forme de celle-ci et une dimension radiale constante sur toute leur plage angulaire et identique à celle de la culasse.

Sur chaque culasse 20, 30, les aimants permanents sont espacés entre eux d'un intervalle I1, I2 régulier non nul (les aimants ne sont pas en contact). L'intervalle angulaire est défini par une plage angulaire autour de l'axe de révolution (X) et est identique pour les deux parties magnétiques.

Dans cette première configuration, chaque aimant peut s'étendre sur une plage angulaire déterminée sur la portion annulaire. Comme sur chaque culasse, les aimants ne sont pas en contact les uns avec les autres, ils peuvent être réalisés sur une plage angulaire strictement inférieure à 120°, pour conserver un intervalle angulaire non nul avec chacun des aimants adjacents, et supérieure à 40°. Il peut s'avérer nécessaire qu'ils soient suffisamment allongés pour assurer un positionnement magnétique précis entre les deux parties 2, 3.

A titre d'exemple et de manière non limitative, on peut distinguer les différentes réalisations suivantes :
- Sur les deux culasses 20, 30, les aimants peuvent chacun s'étendre sur une même plage angulaire AP de 100° sur leur portion annulaire (figure 4A) ;
- Sur les deux culasses, les aimants peuvent chacun s'étendre sur une même plage angulaire AP de 80° sur leur portion annulaire (figure 4B)
- Sur les deux culasses, les aimants peuvent chacun s'étendre sur une même plage angulaire AP de 55° sur leur portion annulaire (figure 4C)

Dans cette configuration, sur chaque partie magnétique, l'intervalle angulaire I1, I2 entre deux aimants dépend bien entendu de la taille donnée aux aimants.

### Deuxième configuration - figures 5A à 5C

Par rapport à la première configuration, cette deuxième configuration ajoute à la première partie 2 uniquement du dispositif d'indexation magnétique un deuxième jeu de trois aimants permanents 202_1, 202_2, 202_3 identiques. La deuxième partie 3 reste identique à celle décrite pour la première configuration ci-dessus.

Ces trois aimants 202_1, 202_2, 202_3 sont chacun fixés sur une portion annulaire 200_1, 200_2, 200_3 distincte de la culasse, sur la même face que les trois aimants du premier jeu.

Chacun de ces trois nouveaux aimants vient s'intercaler entre deux aimants du premier jeu, en laissant un intervalle angulaire régulier non nul avec ces deux aimants du premier jeu.

Chaque aimant permanent de ce deuxième jeu peut être réalisé sous la forme d'une portion d'anneau présentant un rayon de courbure identique à celui de la culasse pour épouser la forme de celle-ci et une dimension radiale constante sur toute leur plage angulaire et identique à celle de la culasse.

Ils sont tous les trois fixés sur leur face de support pour présenter une même orientation magnétique parallèle à l'axe de révolution (X) axiale et opposée à celle des aimants du premier jeu.

Ils présentent avantageusement une épaisseur (définie dans la direction axiale) identique à celle des aimants du premier jeu de la première partie.

Ils s'étendent sur une plage angulaire inférieure ou égale à celle des aimants du premier jeu de la première partie, l'ensemble formé d'un aimant du premier jeu, d'un aimant du deuxième jeu et de deux intervalles angulaires non nuis étant égal à 120°.

A titre d'exemple, on peut distinguer les différentes réalisations suivantes :
- Sur la première partie, les aimants permanents 201_1, 201_2, 201_3 du premier jeu peuvent chacun s'étendre sur une plage angulaire AP1 de 100° sur leur portion annulaire et les aimants permanents 202_1, 202_2, 202_3 du deuxième jeu sur une plage angulaire AP2 de 10° (figure 5A). L'intervalle angulaire I1 régulier est donc voisin de 5° entre deux aimants adjacents. La deuxième partie 3 présente uniquement le premier jeu de trois aimants permanents 301_1, 301_2, 301_3, qui sont identiques aux aimants permanents du premier jeu de la première partie 2.
- Les aimants permanents 201_1, 201_2, 201_3 du premier jeu peuvent chacun s'étendre sur une plage angulaire AP1 de 80° sur leur portion annulaire et les aimants permanents 202_1, 202_2, 202_3 du deuxième jeu sur une plage angulaire AP2 de 30° (figure 5B). L'intervalle angulaire I1 régulier est donc voisin de 5° entre deux aimants adjacents. La deuxième partie 3 présente uniquement le premier jeu de trois aimants permanents 301_1, 301_2, 301_3 qui sont identiques aux aimants permanents du premier jeu de la première partie 2.
- Les aimants permanents 201_1, 201_2, 201_3 du premier jeu peuvent chacun s'étendre sur une plage angulaire AP1 de 55° sur leur portion annulaire et les aimants permanents 202_1, 202_2, 202_3 du deuxième jeu sur une plage angulaire AP2 de 55° (figure 5C). L'intervalle angulaire I1 régulier est donc voisin de 5° entre deux aimants adjacents. La deuxième partie 3 présente uniquement le premier jeu de trois aimants permanents 301_1, 301_2, 301_3 qui sont identiques aux aimants permanents du premier jeu de la première partie 2.

Dans chacune des réalisations, les aimants permanents de la deuxième partie sont choisis avec la même plage angulaire que celle des aimants permanents de la première partie.

En variante à cette deuxième configuration, il est bien entendu possible d'inverser les deux architectures magnétiques. Le deuxième jeu de trois aimants permanents est alors fixé à la deuxième partie magnétique 3, ces aimants venant s'intercaler entre les aimants du premier jeu de la deuxième partie 3, et la première partie magnétique reste alors avec une configuration avec un seul premier jeu de trois aimants permanents.

### Troisième configuration - figures 6A à 6C

Par rapport à la deuxième configuration, cette troisième configuration ajoute à la deuxième partie 3 du dispositif d'indexation magnétique un deuxième jeu de trois aimants permanents 302_1, 302_2, 302_3 identiques. La première partie reste identique à celle décrite ci-dessus pour la deuxième configuration.

Comme pour la deuxième configuration, ces trois aimants supplémentaires sont chacun fixés sur une portion annulaire distincte de la culasse 30 de la deuxième partie 3, sur la même face que les trois aimants du premier jeu.

Chacun de ces trois nouveaux aimants vient s'intercaler entre deux aimants du premier jeu, en laissant un intervalle angulaire I2 régulier non nul avec ces deux aimants du premier jeu.

Chaque aimant permanent 302_1, 302_2, 302_3 de ce deuxième jeu peut être réalisé sous la forme d'une portion d'anneau présentant un rayon de courbure identique à celui de la culasse pour épouser la forme de celle-ci et une dimension radiale constante sur toute leur plage angulaire et identique à celle de la culasse.

Ils sont tous les trois fixés sur leur face de support pour présenter une même orientation magnétique parallèle à l'axe de révolution axiale et opposée à celle des aimants du premier jeu de la deuxième partie 3.

Ils présentent avantageusement une épaisseur (définie dans la direction axiale) identique à celle des aimants du premier jeu de la deuxième partie 3.

Ils s'étendent sur une plage angulaire inférieure ou égale à celle des aimants du premier jeu de la deuxième partie.

A titre d'exemple, en considérant que la première partie 2 reste dans la deuxième configuration décrite ci-dessus, on peut distinguer les différentes réalisations suivantes :
- Les aimants permanents 301_1, 301_2, 301_3 du premier jeu peuvent chacun s'étendre sur une plage angulaire AP1 de 100° sur leur portion annulaire et les aimants permanents 302_1, 302_2, 302_3 du deuxième jeu sur une plage angulaire AP2 de 10° (figure 6A). L'intervalle angulaire I2 régulier est donc voisin de 5° entre deux aimants adjacents. La première partie 2 présente la même configuration avec des aimants orientés en attraction par rapport à ceux de la deuxième partie 3.
- Les aimants permanents 301_1, 301_2, 301_3 du premier jeu peuvent chacun s'étendre sur une plage angulaire AP1 de 80° sur leur portion annulaire et les aimants permanents 302_1, 302_2, 302_3 du deuxième jeu sur une plage angulaire AP2 de 30° (figure 6B). L'intervalle angulaire régulier est donc voisin de 5° entre deux aimants adjacents. La première partie 2 présente la même configuration avec des aimants orientés en attraction par rapport à ceux de la deuxième partie 3.
- Les aimants permanents 301_1, 301_2, 301_3 du premier jeu peuvent chacun s'étendre sur une plage angulaire AP1 de 55° sur leur portion annulaire et les aimants permanents 302_1, 302_2, 302_3 du deuxième jeu sur une plage angulaire AP2 de 55° (figure 6C). L'intervalle angulaire régulier est donc voisin de 5° entre deux aimants adjacents. La première partie 2 présente la même configuration avec des aimants orientés en attraction par rapport à ceux de la deuxième partie 3.

Quelles que soient la réalisation et la configuration, les aimants 201_1, 201_2, 201_3 du premier jeu de la première partie 2 et les aimants 301_1, 301_2, 301_3 du premier jeu de la deuxième partie 3 sont toujours choisis avec une même plage angulaire et les aimants permanents 202_1, 202_2, 202_3 du deuxième jeu de la première partie 2 (s'ils sont présents) et les aimants permanents 302_1, 302_2, 302_3 du deuxième jeu de la deuxième partie 3 (s'ils sont présents) sont toujours choisis avec une même plage angulaire. De même, quelles que soient la réalisation et la configuration, l'intervalle angulaire I1, I2 entre deux aimants adjacents est non nul, régulier et choisi identique. A titre d'exemple, il est choisi entre 2° et 10° et est bien entendu adapté à la taille des aimants choisis.

A titre d'exemple, tous les aimants peuvent présenter une épaisseur comprise entre 2mm et 10mm.

La figure 7 représente un diagramme illustrant la raideur angulaire exercé par la première partie 2 magnétique sur la deuxième partie 3 magnétique, pour différentes tailles d'aimants (plage angulaire AP) du premier jeu lorsque le système est dans la première configuration décrite ci-dessus, c'est-à-dire avec un seul jeu de trois aimants par culasse 20, 30. La configuration dimensionnelle était la suivante :
AG (=entrefer, c'est-à-dire distance entre les deux parties magnétiques) = 2mm ; HY (=épaisseur culasse, dimension dans la direction axiale) = 4mm ; HM (=épaisseur aimant, dimension dans la direction axiale) = 6mm ; TH (=largeur aimant & culasse, dimension radiale) = 8mm ; AP (=plage angulaire de chaque aimant) = 55° à 100°

On peut ainsi voir que la raideur angulaire (en ordonnées) est toujours la plus élevée pour des aimants de taille importante, quelle que soit la position angulaire prise par la fiche autour de son axe par rapport à la prise.

La solution décrite présente ainsi de nombreux avantages parmi lesquels :
- Elle permet un couplage mécanique par effet magnétique, dans trois positions angulaires distinctes décalées chacune de 120°, grâce à la réalisation d'une architecture magnétique hexapolaire ;
- Elle est facilement adaptable à la connexion électrique d'une fiche sur un socle électrique et permet d'assurer une connexion, en plusieurs positions, sans l'intervention d'un utilisateur ;
- Elle est simple à fabriquer ;
- Elle est d'un encombrement réduit, l'utilisation de culasses de forme annulaire permettant de dégager l'espace interne axial pour la connectique électrique ;

Le système de l'invention est notamment parfaitement adapté pour être employé dans une installation électrique de recharge de véhicule électrique, telle que celle décrite dans la demande de brevet WO2017/216458A1**.** Cette installation présente la particularité de permettre de connecter une fiche sur un socle électrique sans l'intervention de l'utilisateur, en guidant la fiche vers le socle par effet magnétique.

## Revendications

1. Système de connexion électrique triphasée comportant un socle (S), une fiche (F) électrique et un dispositif (1) d'indexation magnétique en deux parties, une première partie (2) fixée au socle (S) et une deuxième partie (3) solidaire de la fiche (F), **caractérisé en ce que** la première partie (2) et la deuxième partie (3) du dispositif d'indexation magnétique comportent chacune :
- Une culasse (20, 30) de forme annulaire réalisée en matériau ferromagnétique et comportant un axe de révolution (X) et au moins une face de support (200, 300) de révolution réalisée dans un plan transversal à son axe de révolution, ladite face étant découpée en trois portions annulaires distinctes identiques, chacune d'une plage angulaire de 120°,
- Trois aimants permanents (201_1, 201_2, 201_3, 301_1, 301_2, 301_3) identiques d'un premier jeu, fixés chacun sur une portion annulaire distincte de la culasse,
- Les trois aimants étant espacés les uns des autres d'un premier intervalle angulaire (I1) régulier, constant et non nul,
**caractérisé en ce que**
- Les aimants de la même partie présentant tous une même orientation magnétique, parallèle à l'axe de révolution, les aimants permanents de la première partie étant en attraction magnétique avec les aimants permanents de la deuxième partie.

2. Système selon la revendication 1, **caractérisé en ce que** la première partie (2) du dispositif d'indexation magnétique comporte :
- Un deuxième jeu de trois autres aimants permanents (202_1, 202_2, 202_3) identiques, chaque aimant permanent du deuxième jeu étant fixé sur une portion annulaire distincte de la face de support de la culasse,
- Sur la culasse (20), les trois aimants permanents du deuxième jeu étant intercalés entre deux aimants permanents du premier jeu et espacés par rapport à chacun d'eux d'un même deuxième intervalle angulaire,
- Lesdits aimants permanents du deuxième jeu ayant une orientation magnétique opposée à celle des aimants du premier jeu.

3. Système selon la revendication 1 ou 2, **caractérisé en ce que** la deuxième partie (3) du dispositif d'indexation magnétique comporte :
- Un deuxième jeu de trois autres aimants permanents (302_1, 302_2, 302_3) identiques, chaque aimant permanent du deuxième jeu étant fixé sur une portion annulaire distincte de la face de support de la culasse,
- Sur la culasse (30), les trois aimants permanents du deuxième jeu étant intercalés entre deux aimants permanents du premier jeu et espacés par rapport à eux,
- Lesdits aimants permanents du deuxième jeu ayant une orientation magnétique opposée à celle des aimants du premier jeu.

4. Système selon l'une des revendications 1 à 3, **caractérisé en ce que** chaque aimant permanent du dispositif a une forme de portion d'anneau.

5. Système selon la revendication 4, **caractérisé en ce que** chaque aimant permanent du premier jeu est formé d'une portion d'anneau s'étendant sur une plage angulaire choisie supérieure ou égale à 40° et strictement inférieure à 120°.

6. Système selon la revendication 4, **caractérisé en ce que** chaque aimant permanent du premier jeu est formé d'une portion d'anneau s'étendant sur une plage angulaire choisie comprise entre 55° et 100°.

7. Système selon la revendication 4, **caractérisé en ce que** chaque aimant du premier jeu est formé d'une portion d'anneau s'étendant sur une plage angulaire choisie comprise entre 70° et 90°.

8. Système selon l'une des revendications 1 à 7, **caractérisé en ce que** la fiche et le socle comportent des organes de connexion électrique respectifs qui sont agencés respectivement sur la fiche et sur le socle pour se connecter entre eux dans trois positions angulaires distinctes de la fiche par rapport au socle, les trois positions angulaires étant décalées l'une de l'autre de 120°.

9. Système selon la revendication 8, **caractérisé en ce que** la fiche (F) comporte trois premières bornes électriques (L1, L2, L3) de phase formant entre elles un triangle équilatéral.

10. Système selon la revendication 9, **caractérisé en ce que** la fiche (F) comporte une borne électrique (PE) de terre positionnée au centre dudit triangle.

11. Système selon la revendication 9 ou 10, **caractérisé en ce que** la fiche (F) comporte une borne électrique (N) de neutre.

12. Système selon l'une des revendications 9 à 11, **caractérisé en ce que** le socle (S) comporte trois bornes électriques (L1', L2', L3') de phase, formant entre elles un triangle équilatéral identique à celui de la fiche et positionnées pour permettre une connexion de la fiche (F) sur le socle (S) suivant trois positions angulaires, décalées chacune de 120°.

13. Système selon la revendication 12, **caractérisé en ce que** le socle comporte une borne électrique de neutre (N1', N2', N3'), dupliquée trois fois et agencée chacune pour permettre une connexion de la fiche (F) sur le socle (S) suivant trois positions angulaires, décalées chacune de 120°.

14. Système selon la revendication 12 ou 13, **caractérisé en ce que** la fiche (F) porte au moins une borne électrique (PP, CP) de transfert de données et **en ce que** le socle (S) comporte une borne (PP1,'PP2', PP3', CP1', CP2', CP3'), de transfert de données dupliquée trois fois et agencée chacune pour permettre une connexion de la fiche sur le socle suivant trois positions angulaires, décalées chacune de 120°.

## Patentansprüche

1. Dreiphasiges elektrisches Verbindungssystem mit einem Sockel (S), einem elektrischen Stecker (F) und einer zweiteiligen magnetischen Indexierungsvorrichtung (1), wobei ein erster Teil (2) am Sockel (S) befestigt ist und ein zweiter Teil (3) fest mit dem Stecker (F) verbunden ist, **dadurch gekennzeichnet, dass** der erste Teil (2) und der zweite Teil (3) der magnetischen Indexierungsvorrichtung jeweils umfassen :
- Ein ringförmiges Joch (20, 30) aus ferromagnetischem Material mit einer Rotationsachse (X) und mindestens einer rotationssymmetrischen Stützfläche (200, 300), die in einer Ebene quer zu ihrer Rotationsachse ausgeführt ist, wobei die Fläche in drei verschiedene, identische ringförmige Abschnitte zerschnitten ist, die jeweils einen Winkelbereich von 120° aufweisen,
- drei identische Permanentmagnete (201_1, 201_2, 201_3, 301_1, 301_2, 301_3) eines ersten Satzes, die jeweils an einem separaten ringförmigen Abschnitt des Jochs befestigt sind,
- wobei die drei Magnete voneinander um ein erstes regelmäßiges, konstantes und von Null verschiedenes Winkelintervall (I1) beabstandet sind,
Charakterisiert dadurch, dass :
- Die Magnete desselben Teils weisen alle die gleiche magnetische Ausrichtung parallel zur Rotationsachse auf, wobei die Permanentmagnete des ersten Teils in magnetischer Anziehung mit den Permanentmagneten des zweiten Teils stehen.

2. System nach Anspruch 1, **dadurch gekennzeichnet, dass** der erste Teil (2) der magnetischen Indexierungsvorrichtung Folgendes umfasst:
- einen zweiten Satz von drei weiteren identischen Permanentmagneten (202_1, 202_2, 202_3), wobei jeder Permanentmagnet des zweiten Satzes an einem separaten ringförmigen Abschnitt der Stützfläche des Zylinderkopfes befestigt ist,
- auf dem Zylinderkopf (20), wobei die drei Permanentmagnete des zweiten Satzes zwischen zwei Permanentmagneten des ersten Satzes angeordnet und von jedem von ihnen um denselben zweiten Winkelabstand beabstandet sind,
- Die Permanentmagnete des zweiten Satzes haben eine magnetische Orientierung, die derjenigen der Magnete des ersten Satzes entgegengesetzt ist.

3. System nach Anspruch 1 oder 2, **dadurch gekennzeichnet, dass** der zweite Teil (3) der magnetischen Indexierungsvorrichtung Folgendes umfasst:
- Einen zweiten Satz von drei weiteren identischen Permanentmagneten (302_1, 302_2, 302_3), wobei jeder Permanentmagnet des zweiten Satzes an einem separaten ringförmigen Abschnitt der Stützfläche des Zylinderkopfs befestigt ist,
- Auf dem Joch (30), wobei die drei Permanentmagnete des zweiten Satzes zwischen zwei Permanentmagneten des ersten Satzes eingefügt und von diesen beabstandet sind,
- wobei die Permanentmagnete des zweiten Satzes eine magnetische Orientierung aufweisen, die derjenigen der Magnete des ersten Satzes entgegengesetzt ist.

4. System nach einem der Ansprüche 1 bis 3, **dadurch gekennzeichnet, dass** jeder Permanentmagnet der Vorrichtung die Form eines Ringabschnitts hat.

5. System nach Anspruch 4, **dadurch gekennzeichnet, dass** jeder Permanentmagnet des ersten Satzes aus einem Ringabschnitt gebildet ist, der sich über einen ausgewählten Winkelbereich von größer als oder gleich 40° und strikt kleiner als 120° erstreckt.

6. System nach Anspruch 4, **dadurch gekennzeichnet, dass** jeder Permanentmagnet des ersten Satzes aus einem Ringabschnitt gebildet ist, der sich über einen ausgewählten Winkelbereich zwischen 55° und 100° erstreckt.

7. System nach Anspruch 4, **dadurch gekennzeichnet, dass** jeder Magnet des ersten Satzes aus einem Ringabschnitt gebildet ist, der sich über einen ausgewählten Winkelbereich zwischen 70° und 90° erstreckt.

8. System nach einem der Ansprüche 1 bis 7, **dadurch gekennzeichnet, dass** der Stecker und der Sockel jeweilige elektrische Verbindungsorgane aufweisen, die jeweils am Stecker und am Sockel angeordnet sind, um in drei verschiedenen Winkelpositionen des Steckers in Bezug auf den Sockel miteinander verbunden zu werden, wobei die drei Winkelpositionen um 120° gegeneinander versetzt sind.

9. System nach Anspruch 8, **dadurch gekennzeichnet, dass** der Stecker (F) drei erste elektrische Phasenanschlüsse (L1, L2, L3) aufweist, die zwischen sich ein gleichseitiges Dreieck bilden.

10. System nach Anspruch 9, **dadurch gekennzeichnet, dass** der Stecker (F) einen elektrischen Erdungsanschluss (PE) aufweist, der in der Mitte des Dreiecks positioniert ist.

11. System nach Anspruch 9 oder 10, **dadurch gekennzeichnet, dass** der Stecker (F) einen elektrischen Anschluss (N) für den Neutralleiter aufweist.

12. System nach einem der Ansprüche 9 bis 11, **dadurch gekennzeichnet, dass** der Sockel (S) drei elektrische Phasenanschlüsse (L1', L2', L3') aufweist, die untereinander ein gleichseitiges Dreieck bilden, das mit dem des Steckers identisch ist, und die so positioniert sind, dass sie eine Verbindung des Steckers (F) mit dem Sockel (S) in drei Winkelpositionen ermöglichen, die jeweils um 120° versetzt sind.

13. System nach Anspruch 12, **dadurch gekennzeichnet, dass** der Sockel einen elektrischen Neutralleiteranschluss (N1', N2', N3') aufweist, der dreimal dupliziert und jeweils so angeordnet ist, dass er eine Verbindung des Steckers (F) mit dem Sockel (S) in drei Winkelpositionen ermöglicht, die jeweils um 120° versetzt sind.

14. System nach Anspruch 12 oder 13, **dadurch gekennzeichnet, dass** der Stecker (F) mindestens einen elektrischen Datenübertragungsanschluss (PP, CP) trägt und dass der Sockel (S) einen Datenübertragungsanschluss (PP1, PP2', PP3', CP1', CP2', CP3') umfasst, der dreimal dupliziert und jeweils so angeordnet ist, dass er eine Verbindung des Steckers mit dem Sockel in drei Winkelpositionen ermöglicht, die jeweils um 120° verschoben sind.

## Claims

1. Three-phase electrical connection system comprising a base (S), an electrical plug (F) and a magnetic indexing device (1) in two parts, a first part (2) fixed to the base (S) and a second part (3) secured to the plug (F), **characterised in that** the first part (2) and the second part (3) of the magnetic indexing device each comprise :
- a yoke (20, 30) of annular shape made of ferromagnetic material and comprising an axis of revolution (X) and at least one support face (200, 300) of revolution produced in a plane transverse to its axis of revolution, the said face being cut into three separate identical annular portions, each with an angular range of 120°,
- three identical permanent magnets (201_1, 201_2, 201_3, 301_1, 301_2, 301_3) of a first set, each fixed to a separate annular portion of the yoke,
- the three magnets being spaced apart from one another by a first regular, constant and non-zero angular interval (11),
**Characterised in that** :
- The magnets of the same part all have the same magnetic orientation, parallel to the axis of revolution, the permanent magnets of the first part being in magnetic attraction with the permanent magnets of the second part.

2. System according to claim 1, **characterised in that** the first part (2) of the magnetic indexing device comprises:
- A second set of three other identical permanent magnets (202_1, 202_2, 202_3), each permanent magnet of the second set being fixed to a separate annular portion of the support face of the yoke,
- On the yoke (20), the three permanent magnets of the second set being interposed between two permanent magnets of the first set and spaced apart from each of them by the same second angular interval,
- said permanent magnets of the second set having a magnetic orientation opposite to that of the magnets of the first set.

3. System according to claim 1 or 2, **characterised in that** the second part (3) of the magnetic indexing device comprises:
- a second set of three other identical permanent magnets (302_1, 302_2, 302_3), each permanent magnet of the second set being fixed to a separate annular portion of the support face of the yoke,
- On the yoke (30), the three permanent magnets of the second set being interposed between two permanent magnets of the first set and spaced apart from them,
- said permanent magnets of the second set having a magnetic orientation opposite to that of the magnets of the first set.

4. System according to one of claims 1 to 3, **characterised in that** each permanent magnet of the device has the shape of a portion of a ring.

5. System according to claim 4, **characterised in that** each permanent magnet of the first set is formed by a ring portion extending over a selected angular range greater than or equal to 40° and strictly less than 120°.

6. A system according to claim 4, **characterised in that** each permanent magnet of the first set is formed by a ring portion extending over a selected angular range of between 55° and 100°.

7. A system according to claim 4, **characterised in that** each magnet of the first set is formed by a ring portion extending over a selected angular range of between 70° and 90°.

8. System according to one of claims 1 to 7, **characterised in that** the plug and the base comprise respective electrical connection members which are arranged respectively on the plug and on the base in order to connect to each other in three distinct angular positions of the plug with respect to the base, the three angular positions being offset from each other by 120°.

9. System according to claim 8, **characterised in that** the plug (F) comprises three first phase electrical terminals (L1, L2, L3) forming an equilateral triangle between them.

10. System according to claim 9, **characterised in that** the plug (F) comprises an electrical earth terminal (PE) positioned at the centre of the said triangle.

11. System according to claim 9 or 10, **characterised in that** the plug (F) comprises an electrical neutral terminal (N).

12. System according to one of claims 9 to 11, **characterised in that** the base (S) comprises three phase electrical terminals (L1', L2', L3'), forming between them an equilateral triangle identical to that of the plug and positioned to allow connection of the plug (F) to the base (S) in three angular positions, each offset by 120°.

13. A system as claimed in claim 12, **characterised in that** the base comprises an electrical neutral terminal (N1', N2', N3'), duplicated three times and each arranged to enable the plug (F) to be connected to the base (S) in three angular positions, each offset by 120°.

14. System according to claim 12 or 13, **characterised in that** the plug (F) carries at least one electrical data transfer terminal (PP, CP) and **in that** the base (S) comprises a data transfer terminal (PP1, PP2', PP3', CP1', CP2', CP3') duplicated three times and each arranged to allow connection of the plug to the base in three angular positions, each offset by 120°.
